# EUROPÄISCHE PATENTANMELDUNG

(11) **EP 1 921 895 A1**
(43) Veröffentlichungstag der Anmeldung: **14.05.2008**
(21) Anmeldenummer: 07120124.8
(22) Anmeldetag: 07.11.2007
(51) Int. Cl.: H04R 25/00

(54) **Wiederaufladbares Hörgerät**

(30) Priorität: 08.11.2006 DE 102006052712
(71) Anmelder: Siemens Audiologische Technik GmbH, 91058 Erlangen (DE)
(72) Erfinder: Sattler, Michael, 91052 Erlangen (DE); Schmitt, Christian, 91091 Grossenseebach (DE); Singer, Erwin, 90542 Eckental (DE); Trautner, Markus, 90489 Nürnberg (DE)
(74) Vertreter: Maier, Daniel Oliver

(57) **Zusammenfassung**

Das erfindungsgemäße Hörgerät kann mit einem Akkumulator betrieben werden und weist ein von außen zugängliches elektrisch leitfähiges Strukturelement auf, wobei das Strukturelement eine zusätzliche Funktion als Kontaktelement erfüllt, um in elektrischer Verbindung mit einem externen Ladegerät einen Ladestrom aufzunehmen. Unter einem "Strukturelement" wird im Kontext der vorliegenden Erfindung ein Element verstanden, welches konstruktionsbedingt in der Struktur des Hörgeräts konstitutiv vorhanden ist und eine eigene Funktion erfüllt, z.B. kann das Strukturelement ein Gehäuseelement, ein Befestigungselement, wie etwa eine Schraube, ein Bedienelement, ein Typenschild oder ähnliches sein.

## Beschreibung

Die vorliegende Erfindung betrifft ein Hörgerät, welches mit einem Akkumulator betrieben werden kann.

Üblicherweise werden Hörgeräte mit auswechselbaren Batterien betrieben. Aufgrund der in den letzten Jahren verbesserten Akkumulator-Technologie ist es inzwischen möglich geworden, Hörgeräte mit Akkumulatoren zu betreiben. Diese müssen in regelmäßigen Abständen wieder aufgeladen werden. Um den Akkumulator wieder aufzuladen, ist es notwendig, ihn in ein Ladegerät zum Wiederaufladen zu stecken. Dazu muss der Akkumulator aus dem Hörgerät entfernt werden, was ein umständlicher und mühsamer Vorgang ist, insbesondere für ältere Hörgeräteträger. Um dies zu vermeiden, ist es möglich, den Akkumulator im Hörgerät wieder aufzuladen. Dazu ist in dem Europäischen Patent EP 0 630 549 B1 ein Hörgerät beschrieben, welches über Ladestifte, die in Öffnungen im Hörgerätgehäuse eingreifen, geladen werden kann. Dies hat den Nachteil, dass Schmutz in diese Öffnungen gelangen kann.

US Patent 6,498,455 beschreibt ein Hörgerät mit einem Akkumulator, welcher mit einer Induktionsspule ausgestattet ist und in einem Ladegerät kontaktfrei durch Induktion wieder aufgeladen werden kann.

Ein Nachteil von induktiv-aufladbaren Akkumulatoren ist der hohe technische Aufwand, da zusätzliche Bauteile, wie etwa eine Ladeschaltung und eine Ladespule erforderlich sind, sowie die aufgrund des geringen Ladestroms lange Dauer des Ladevorgangs (z.B. mehr als 12 Stunden). Es ist das Ziel der vorliegenden Erfindung ein mit Akkumulator betreibbares Hörgerät zu schaffen, bei welchem die Nachteile des Stands der Technik vermieden werden.

Erfindungsgemäß wird dieses Ziel erreicht durch das Hörgerät gemäß Patentanspruch 1. Vorteilhafte Weiterbildungen des erfindungsgemäßen Hörgeräts sind in den abhängigen Patentansprüchen angegeben.

Das erfindungsgemäße Hörgerät kann mit einem Akkumulator betrieben werden und weist ein von außen zugängliches elektrisch leitfähiges Strukturelement auf, wobei das Strukturelement eine zusätzliche Funktion als Kontaktelement erfüllt, um in elektrischer Verbindung mit einem externen Ladegerät einen Ladestrom aufzunehmen. Unter einem "Strukturelement" wird im Kontext der vorliegenden Erfindung ein Element verstanden, welches in der Struktur des Hörgeräts konstitutiv vorhanden ist und eine eigene Funktion erfüllt, z.B. kann das Strukturelement ein Gehäuseelement, ein Befestigungselement, wie etwa eine Schraube, ein Bedienelement, ein Typenschild oder ähnliches sein. Das Strukturelement erfüllt somit eine doppelte Funktion: einerseits als Strukturelement, d.h. als Element der Hörgerätestruktur oder der Hörgerätefunktion, andererseits als Kontaktelement, um eine elektrische Verbindung zu einem Ladegerät herzustellen, um einen Ladestrom aufzunehmen. Der Vorteil der vorliegenden Erfindung liegt darin, dass als Kontaktelement ein Strukturelement genutzt wird, welches konstruktionsbedingt sowieso in dem Hörgerät vorhanden ist. Daher ist kein zusätzliches Teil für das Kontaktelement notwendig, was eine Platzersparnis bedeutet. Das Hörgerät kann somit insgesamt kleiner gestaltet werden, was vom Träger als angenehm empfunden wird.

Gemäß einem bevorzugten Aspekt der vorliegenden Erfindung schließt eine Außenfläche des Strukturelements mit einer Gehäuseoberfläche des Hörgerätegehäuses im Wesentlichen bündig ab. Dies hat den Vorteil, dass eine im Wesentlichen glatte Gehäuseoberfläche beibehalten wird und sich keine Verschmutzungen an zusätzlichen Auskragungen oder Ausnehmungen des Gehäuses ansammeln können.

Dazu ist ferner ein Ladegerät für das erfindungsgemäße mit Akkumulator betreibbare Hörgerät vorgesehen, welches eine Aufnahme für das Hörgerät aufweist, wobei ein Ladekontakt des Ladegeräts mit einem Strukturelement des Hörgeräts, welches als Kontaktelement wirkt, in elektrischen Kontakt bringbar ist.

Das Strukturelement des Hörgeräts in der Aufnahme des Ladegeräts ist bevorzugt unter Vorspannung gegen den Ladekontakt des Ladegeräts anpressbar. Dies kann erreicht werden, indem das Ladegerät beispielsweise eine Spannvorrichtung aufweist, um das Hörgerät in die Aufnahme einzuspannen, z.B. einen Federbügel, eine Federlasche o.ä. Bevorzugt ist das Ladegerät als eine Art Behältnis ausgebildet, wobei das Hörgerät in die dafür vorgesehene Aufnahme eingelegt wird und ein Deckel, welcher z.B. mit einem Scharnier an dem Ladegerät angelenkt sein kann, als Spannvorrichtung zum Einspannen und Fixieren des Hörgeräts dient.

Ferner ist bevorzugt durch die Ladeposition des Hörgeräts in der Aufnahme des Ladegeräts eine korrekte Polung des Ladekontakts vorgegeben. Dies kann z.B. erreicht werden durch die räumliche Ausgestaltung der Aufnahme, welche an die Form des Hörgeräts angepasst ist, so dass nur eine korrekte Ladeposition möglich ist.

Weitere Eigenschaften der vorliegenden Erfindung werden deutlich anhand des Ausführungsbeispiels und der angehängten Zeichnungen, in denen zeigen:
Fig. 1 eine schematische, teilweise geschnittene Ansicht einer ersten Ausführungsform eines erfindungsgemäßen Hörgeräts; und
Fig. 2 eine schematische Ansicht einer zweiten Ausführungsform eines erfindungsgemäßen Hörgeräts

In Fig. 1 ist die Hörgeräteinheit 1 eines Hinter-dem-Ohr-Hörgeräts (HdO) dargestellt. Der zum Ohr führende Hörschlauch und die Otoplastik sind nicht dargestellt. Das Gehäuse 11 der Hörgeräteinheit 1 ist teilweise weggebrochen bzw. offen dargestellt. In dem Hörgerät ist eine Schraube 13 angeordnet, welche als Strukturelement zur Befestigung von Hörgerätkomponenten dient. Eine Einfassung 15 bietet eine Aufnahme für eine Metallzunge 17 und den Akkumulator 19. Die Metallzunge 17 ist verbunden mit der (ebenfalls metallischen) Schraube 13 und stellt die elektrische Verbindung zum Akkumulator 19 her.

Die Schraube 13 ragt durch eine Öffnung des Gehäuses hindurch (nicht gezeigt), wobei der Schraubenkopf bevorzugt im Wesentlichen bündig mit der umgebenden Gehäuseoberfläche abschließt.

In Fig. 2 ist eine alternative Ausführungsform 1' eines HdO mit Gehäuse 11' dargestellt, bei welcher das Typenschild 21 als ein Kontaktelement und ein Bedienelement 23 als ein weiteres Kontaktelement ausgeführt ist. Das Typenschild 21 kann mit einem leitfähigen Lack überzogen werden, um als Kontaktelement dienen zu können. Das Bedienelement 23 ist z.B. ein Tast- oder Drehschalter, welches aus einem leitfähigen Material besteht.

Als alternative Ausführungsform ist z.B. denkbar, dass ein Gehäuseteil, z.B. eine Halbschale des Gehäuses als Kontaktelement fungiert.

Als weitere Alternative ist es denkbar, auf einem Gehäuseteil eine leitfähige Beschriftung aufzubringen und als Kontaktelement zu nutzen.

Die Erfindung kann sowohl bei einem In-dem-Ohr Hörgerät (IdO) als auch bei einem HdO verwirklicht werden.

Bezüglich der Anordnung von Akkumulator, als Kontaktelement fungierendes Strukturelement und der Geometrie des Hörgeräts allgemein sind innerhalb des Schutzumfangs dieser Erfindung zahlreiche Modifikationen denkbar. Die Ausführungsbeispiele stellen lediglich beispielhafte und veranschaulichende Ausführungsformen der vorliegenden Erfindung dar.

## Patentansprüche

1. Hörgerät, welches mit einem Akkumulator betrieben werden kann, aufweisend ein von außen zugängliches, elektrisch leitfähiges Strukturelement, **dadurch gekennzeichnet, dass** das Strukturelement eine zusätzliche Funktion als Kontaktelement erfüllt, um in elektrischer Verbindung mit einem externen Ladegerät einen Ladestrom aufzunehmen.

2. Hörgerät nach Anspruch 1, wobei das Strukturelement ein Gehäuseelement ist.

3. Hörgerät nach Anspruch 1, wobei das Strukturelement ein Befestigungselement ist.

4. Hörgerät nach Anspruch 3, wobei das Befestigungselement eine Schraube ist.

5. Hörgerät nach Anspruch 1, wobei das Strukturelement ein Typenschild ist.

6. Hörgerät nach Anspruch 1, wobei das Strukturelement ein Bedienelement ist.

7. Hörgerät nach einem der vorangehenden Ansprüche, wobei eine Außenfläche des Strukturelements mit einer Gehäuseoberfläche im Wesentlichen bündig abschließt.
